# EUROPÄISCHE PATENTSCHRIFT

(11) **EP 1 094 168 B1**
(45) Veröffentlichungstag und Bekanntmachung des Hinweises auf die Patenterteilung: **28.03.2007**
(21) Anmeldenummer: 00810969.6
(22) Anmeldetag: 19.10.2000
(51) Int. Cl.: E04B 5/32, E04G 11/36

(54) **Bügel zum Befestigen und Ausrichten von Deckenrand-Abschalplatten**
Bracket for securing and aligning form panels for floor edges
Etrier servant à fixer et aligner des plaques de coffrage pour bordures de dalles

(30) Priorität: 21.10.1999 CH 192399; 18.10.2000 CH 204200
(43) Veröffentlichungstag der Anmeldung: 25.04.2001
(73) Patentinhaber: System Albanese, 8400 Winterthur (CH)
(72) Erfinder: Albanese, Giulio, 8400 Winterthur (CH)
(74) Vertreter: Gachnang, Hans Rudolf

(56) Entgegenhaltungen:
- EP-A- 0 770 737
- DE-U- 29 711 269
- DE-U- 29 917 134

## Beschreibung

Gegenstand der Erfindung ist ein Bügel zum Befestigen und Ausrichten von Deckenrand-Abschalplatten gemäss Oberbegriff des Patentanspruchs 1.

Aus der EP-A1-0927796 ist es bekannt, mit Beton-Elementplatten Deckenrand-Abschalungen zu erstellen, wobei die Beton-Elementplatten mittels rechtwinkliger Haltebügel in aufrechter Stellung gehalten und die Haltebügel auf der Deckenschalung befestigt sind. Es ist weiter bekannt (EP-A1 1 079 037), die Deckenrand-Abschalung mit in der darunter liegenden Wand verankerten Bügeln in aufrechter Stellung zu halten.

Bei beiden bekannten Bügeln liegen die Deckenrand-Abschalplatten entweder am unteren Schenkel des Bügels an oder auf der darunter liegenden Mauer auf. Aus der Praxis ist es bekannt, dass sowohl Mauern aus Back- oder Betonsteinen als auch betonierte Wände selten eine völlig ebene und auf einer vorbestimmten exakt vorgebbaren Höhe liegende Stirnfläche aufweisen. Die auf solchen Wänden mit undefiniertem Stirnflächenverlauf aufliegenden Abschalplatten sind nur mit mehr oder weniger grossem Aufwand exakt ausrichtbar. Im weiteren ist die Festigkeit der bekannten Bügel mangelhaft, so dass bereits bei der Befestigung der Abschalplatten die anfängliche Geometrie des Bügels verlorengeht und der vertikal zu liegen bestimmte Schenkel schräg zu stehen kommt. Die verhindert eine exakte Ausrichtung und Befestigung der Abschalplatten.

Aufgabe der vorliegenden Erfindung ist die Schaffung eines Bügels mit hoher Eigenstabilität, mit dem unabhängig von der Ausbildung der Ober- oder Stirnkante der Mauer die Abschalplatten exakt horizontal und vertikal ausgerichtet und in vorgebbarer Höhe fixiert werden können.

Gelöst wird diese Aufgabe durch einen Bügel mit den Merkmalen des Patentanspruchs 1. Besonders vorteilhafte Ausgestaltungen des Bügels sind in den abhängigen Ansprüchen definiert.

Die erfindungsgemässe S-förmige Formgebung des Bügels im Bereich des Übergangs vom vertikalen Schenkel für die Befestigung der Abschalplatte zum anschliessenden Schenkel, der die Verbindung zur Mauer bzw. der Decke herstellt, bewirkt eine optimale Steifigkeit und Bruchsicherheit auch bei unsachgemässer Belastung der Abschalplatten vor der Aushärtung des die Decke bildenden Betons. Der Stütznocken oder ein anderes fest oder einstellbar am vertikalen Schenkel angeordnetes Stützmittel erlaubt es, Abschalplatten unabhängig von deren Ausbildung mit dem Bügel zu verbinden und an diesem bezüglich der Deckenschalung auszurichten.
Das Ausrichten von Platten an Bügeln, welche in der Wand verankert sind, ist dadurch auf einfachste Weise möglich, und zwar unabhängig von der Genauigkeit, mit der die Bügel in der darunter liegenden Mauer versetzt sind.
Eine am Bügel im Verbindungsbereich der beiden Schenkel ausgebildete und nach unten den unteren Schenkel überragende Lasche verkleinert den Abstand des Bügels zur darunterliegenden Krone der Wand und verhindert, dass bei übermässiger Belastung der montierten Abschalplatten die Bügel über deren Elastizitätsgrenze hinaus verbogen werden können.

Anhand illustrierter Ausführungsbeispiele wird die Erfindung näher erläutert. Es zeigen
- Figur 1: einen Querschnitt durch eine Mauer mit anliegender Deckenschalung und aufgesetztem Bügel (vertikaler Schenkel des Bügels in einer Bohrung in der Schalungsplatte eingeführt),
- Figur 2: einen Querschnitt durch eine Mauer mit anliegender Deckenschalung und aufgesetztem Bügel (vertikaler Schenkel des Bügels an Plattenrückseite befestigt),
- Figur 3: eine Seitenansicht eines Bügels mit Tragnocken,
- Figur 4: eine Seitenansicht eines Bügels mit Nagelbohrungen und Keil und alternativ mit Schraubbefestigung,
- Figur 5: eine Seitenansicht eines Bügels mit herausgebogenem Tragnocken für die Plattenunterkante,
- Figur 6: eine Frontansicht des vertikalen Schenkels mit einer Vielzahl gestanzter ausbiegbarer Laschen,
- Figur 7: eine Aufsicht auf eine Abschalplatte mit Nuten und darin eingelassener Rückhalteplatte in drei Stellungen,
- Figur 8: eine Teilansicht eines vertikalen Schenkel eines Bügels mit Rückhalteplatte in Haltestellung und
- Figur 9: eine Aufsicht auf zwei eine Ecke bildende Abschalplatten und die diese haltenden Bügel.

In den Figuren sind nur die für die Erklärung der Erfindung notwendigen Elemente dargestellt.

In Figur 1 ist mit Bezugszeichen 1 eine Mauer oder Wand und mit Bezugszeichen 3 deren Stirn- oder Oberfläche bezeichnet. Eine Deckenschalung 5 wird von einer Stütze 7 auf der vorbestimmten Höhe gehalten. Eine Abschalplatte 9, welche eine verlorene, aus Beton odgl. bestehende Platte oder ein herkömmliches Schalbrett sein kann, ist über der Mauer oder Wand 1 angeordnet und wird von einem Bügel 11 in vertikaler Ausrichtung gehalten. Der Bügel 11 umfasst einen vertikalen Schenkel 13 und einen Schenkel 15, der in einem rechten Winkel zum vertikalen Schenkel 13 liegt.

Der vertikale Schenkel 13 liegt in der Ausgestaltung der Erfindung nach Figur 1 in einer vertikalen Bohrung 17, welche die Abschalplatte 9 ganz oder mindestens teilweise durchdringt. Der horizontal liegende untere Schenkel 15 ist mit Nägeln 19 an der Deckenschalung 5 befestigt. Durch die Befestigung des unteren Schenkels 15, im Beispiel gemäss Figur 1 mit Nägeln und unter Zwischenschaltung von Distanzhaltern 21, definiert vorerst nur die vertikale Ausrichtung der Abschalplatte 9 bezüglich der Oberfläche der Deckenschalung 5. Ein Nocken 23, welcher am vertikalen Schenkel 13 angeschweisst oder als Lappen 29 aus diesem herausgebogen sein kann, stützt die Abschalplatte 9 auf exakt vorgegebener Höhe bezüglich der Deckenunterkante mit Niveau h₁.

In der Ausgestaltung der Erfindung nach Figur 2 trägt der Bügel 11 eine Abschalplatte 9 mit einer parallel zu den Längskanten verlaufenden Nut 25, welche dazu dient, benachbarte Platten 9 mit stirnseitig in die Nuten 25 der Platten 9 einschiebbaren Verbindern 27 exakt (horizontal) auszurichten. An diesen Verbindern 27 ist der vertikale Schenkel 13 des Bügels 11 befestigt. Die Art der Befestigung zwischen den Bügeln 11 und den Verbindern 27 kann in beliebiger, geeigneter Form erfolgen. Die Ausrichtung der Platte 9 auf vorbestimmter Höhe bezüglich dem Niveau h₁ erfolgt wiederum durch einen Nocken 23, der am vertikalen Schenkel 13 angeschweisst oder aus diesem durch Herausbiegen eines Lappens 29 hergestellt ist. Der Lappen 29 untergreift in dieser Ausführung nicht die Unterkante der Platte 9, sondern den Verbinder 27.

In Figur 3 ist wiederum ein Bügel 11 ersichtlich, der durch vertikal verlaufende Ausnehmungen in den Verbindern 27 hindurchgesteckt ist und an einem der beiden Verbinder 27 die Platte 9 mit einem Nocken oder Lappen 29 trägt. Die Lage der Platte 9 wird exakt vorgegeben. Der Lappen 29 kann auf der Baustelle in geeigneter Höhe aus dem vertikalen Schenkel 13 herausgebogen werden. Dazu können am Schenkel eine Mehrzahl von in unterschiedlichen Höhen angebrachten Lappen 29 vorgestanzt, jedoch nicht ausgebogen sein (vgl. Figur 6). In der Figur 6 ist weiter ersichtlich, dass der Bügel 11 in einer bevorzugten Ausgestaltung der Erfindung aus einem u-förmigen Profilstab hergestellt ist. Selbstverständlich könnte er auch aus einem entsprechend dimensionierten Flacheisen oder einem L-, T- oder einem Hohlprofil erzeugt werden.

Besonders vorteilhaft erweist sich der in den Figuren 1,2 und 4 dargestellte einstückig hergestellte Bügel mit nahtloser Ausführung der Verbindung des unteren Schenkels 15 mit dem vertikalen Befestigungsschenkel 13. Der Abschnitt, der die beiden Schenkel 13,15 verbindet, verläuft vorzugsweise vorerst über etwa 120°in einer ersten Krümmungsrichtung (Radius r₁) und anschliessend in einem entsprechenden an den ersten anschliessenden zweiten Bogen von etwa 30° in entgegengesetzter Krümmungsrichtung (Radius r₂). Mit Vorteil wird der im Querschnitt vorzugsweise u-förmige Bügel 11 aus Stahl- oder Eisenband durch einen Stanz- und Biegevorgang erzeugt. Die S-förmige Ausbildung des die Schenkel 13,15 verbindenden Abschnitts 14 des Bügels 11 erweist sich in zweifacher Hinsicht als überlegen. Einerseits wird die statische Festigkeit des Bügels 11 wesentlich erhöht, so dass auch bei übermässiger oder unsachgemässer Belastung des vertikalen Schenkels 13 bzw. der Abschalplatten 9 oder durch äussere Einflüsse ein Bruch vermieden werden kann und anderseits kann ein Nocken 23 etwa auf der Höhe der Oberkante des horizontalen Schenkels 15 angeordnet werden, d.h. es ist unterhalb des Nockens 23 genügend Freiraum vorhanden, um die Deckenarmierungseisen mit dem notwenigen Minimalabstand zur Abschalplatte 13 verlegen zu können.
Am bogenförmigen Bereich 14 kann zusätzlich eine nach unten gerichtete Stützlasche 20 vorgesehen sein, welche den Abstand des Bügels zur Krone 3 der darunter liegenden Wand 1 verkleinert.

In der Ausgestaltung nach Figur 3 ist weiter ersichtlich, dass ein Stütznocken 31 am vertikalen Schenkel 13 ausgebildet sein kann, der an einem entsprechenden Gegenstück wie dem oberen Verbindungsteil einrastet. Alternativ zu einem fest am vertikalen Schenkel 13 befestigten Nocken können in Löcher am Schenkel 13 einsteckbare oder einrastbare Stützhaken oder am Schenkel 13 durch Haftreibung anbring- und in der Höhenlage verstellbare, beispielsweise den Schenkel 13 ganz oder teilweise umgreifende Träger oder Haltemittel vorgesehen sein (keine Abb.)

Die Figur 4 zeigt einen Bügel 11 mit zwei möglichen Befestigungsvarianten:

Oben durchdringt der vertikale Schenkel 13 wiederum das Verbindungsteil 27. Um die genaue Lage der Platte 9 festzulegen, sind im vertikalen Schenkel 13 eine Mehrzahl von Bohrungen 33 ausgebildet, durch die an entsprechender Stelle ein Nagel oder Stift hindurchgeführt werden kann, auf welchem dann das Verbindungsteil 27 aufliegt. Mit einem Keil 35 oder einem anderen Klemmittel kann zusätzlich die Verbindung zwischen Platte 9 und Bügel 11 spielfrei gehalten werden. Im unteren Bereich der Darstellung in Figur 4 wird die Verbindung zwischen Platte 9 und Bügel 11 durch eine im Verbindungsteil 27 eindrehbare Schraube 37 bewerkstelligt, welche den vertikalen Schenkel 13 festklemmt

Die Figur 5 zeigt eine sehr einfache Ausgestaltung der Erfindung, in welcher der vertikale Schenkel 13 durch die beiden Verbinder 27 hindurchgeführt und die Platte 9 vom Lappen 29 getragen wird. Der Lappen 29 liegt an der Unterkante der Platte 9 an. Er könnte auch in eine der Nuten 25 eingreifen.

Die Figuren 7 und 8 zeigen eine weitere Ausgestaltung der Erfindung, bei der am vertikalen Schenkel 13 des Bügels 11 ein drehbares Rückhaltemittel 41 mit einem daran befestigten Hebel 43 drehbar angeordnet ist. Das Rückhaltemittel 41 wird in horizontaler Stellung (siehe Figur 7, Stellung "a") in.die Nut 45 der Platte 9 eingeschoben und danach aus der Horizontalen über eine Schräglage (Stellung "b") in die vertikale, spielfrei haltende Stellung "c" gedreht.

Die gegenseitige Befestigung und Ausrichtung der Abschalungsplatte 9 am vertikalen Schenkel 13 des Bügels 11 kann in allen Ausführungsformen werkzeugfrei und rasch erfolgen.

Besonders vorteilhaft ist die Tatsache, dass der untere Schenkel 15 des Bügels 11 nicht nur in rechtem Winkel zur Oberfläche der Platte 9 liegen kann, sondern auch einen Winkel alpha von weniger als 90° einnehmen kann (Figur 9), in dem der vertikale Schenkel 13 um seine Längsachse schwenkbar befestigt ist. Kleinere Winkel als 90° können beispielsweise von grossem Nutzen sein für die Bügel 11, welche sich im Bereich von zwei in einem Winkel < 180° aneinanderstossender Platten 9 befinden. Häufiger ist es jedoch vorteilhaft, dass die Bügel 11 nicht rechtwinklig zur Plattenoberfläche liegen müssen, denn beim Setzen der Abschalplatten 9 werden diese flach auf eine Unterlage gelegt, dann die Bügel 11 von unten eingeschoben (sei es in vertikale Bohrungen 17 oder in die Verbinder 27 an der Platte 9). Anschliessend wird die Platte 9 aufgerichtet und an die richtige Stelle geschoben. Dabei steht der Arbeiter mit seinen Schuhen auf den Enden der unteren Schenkel 15 der Bügel 11 und schiebt die Platte 9 in die richtige Lage. Durch die Schwenkbarkeit der Bügel 11 bezüglich der Platte 9 kann dieses Verschieben auch während des Festhaltens der Bügel mit den Schuhen des Arbeiters erfolgen. Die Bügel 11 müssen nachträglich für die Befestigung nicht mehr exakt rechtwinklig gestellt werden, sondern können in der derzeitigen Lage mit der Deckenschalung 5 verbunden werden.

## Patentansprüche

1. Bügel (11) zum Befestigen und Ausrichten von Deckenrand-Abschalplatten (9), mit einem mit den Abschalplatten (9) zu verbinden bestimmten ersten Schenkel (13) und einem an der Deckenschalung (5) oder in der Wand (1) zu befestigen bestimmten zweiten Schenkel (15), **dadurch gekennzeichnet, dass** die beiden Schenkel (13 und 15) durch einen bogenförmig verlaufenden Abschnitt (14) nahtlos miteinander verbunden sind, welcher Abschnitt (14) S-förmig ausgebildet ist.

2. Bügel nach Anspruch 1, **dadurch gekennzeichnet, dass** der S-förmige Abschnitt (14) aus zwei ungleich langen ersten und zweiten Bogenabschnitten mit gegenläufiger Krümmungsradien (r₁,r₂) gebildet wird.

3. Bügel nach Anspruch 2, **dadurch gekennzeichnet, dass** der erste Bogenabschnitt mit einem Radius (r₁) sich über einen Winkel von ca. 120° und der anschliessende zweite Bogenabschnitt mit entgegengesetzter Krümmung und einem zweiten Radius (r₂) sich über einen Winkel von ca. 30° erstreckt.

4. Bügel nach einem der Ansprüche 1 bis 3, **dadurch gekennzeichnet, dass** am ersten Schenkel (13) Mittel (23,29,33,41) zum horizontalen Ausrichten der Abschalplatten (9) ausgebildet sind, wobei die Mittel zum horizontalen Ausrichten der Abschalplatten (9) aus am ersten Schenkel (13) angebrachten Nocken (23) oder aus einem oder mehreren aus dem ersten Schenkel (13) herausbiegbaren Lappen (29) oder aus vertikal einstellbar und/oder anbringbaren Trägern oder Haltemitteln bestehen.

5. Bügel nach Anspruch 4, **dadurch gekennzeichnet, dass** die Mittel zum horizontalen Ausrichten der Abschalplatten (9) aus jeweils einer an einem an der Abschalplatte (9) gehaltenen Verbinder (27) drehbar gelagerten Schraube (37) bestehen.

6. Bügel nach Anspruch 5, **dadurch gekennzeichnet, dass** zum spielfreien Verrasten der Abschalplatte (9) mit dem ersten Schenkel (13) ein Keil (35) oder ein anderes Klemmittel zwischen dem ersten Schenkel (13) und dem Verbinder (27) eintreibbar ist.

7. Bügel nach einem der Ansprüche 1 bis 6, **dadurch gekennzeichnet, dass** zum horizontalen Ausrichten der Abschalplatten (9) am ersten Schenkel (13) ein Rückhaltemittel (41) drehbar gelagert und in einer Nut (25) an der Abschalplatte (9) verrastbar ist.

## Claims

1. A bracket (1) for fastening and aligning ceiling-edge sheathing panels (9), with a first limb (13) envisaged to be connected to the sheathing panels (9), and with a second limb (15) envisaged to be fastened on the ceiling sheathing (5) or in the wall (1), **characterised in that** the two limbs (13 and 15) are connected to one another in a seamless manner by way of a section (14) running in an arc-like manner, said section (14) being formed S-shaped.

2. A bracket according to claim 1, **characterised in that** the S-shaped section (14) is formed of two, unequally long, first and second arc sections with opposite radii of curvature (r₁, r₂).

3. A bracket according to claim 2, **characterised in that** the first arc section with a radius (r₁) extends over an angle of approx. 120°, and the connecting, second arc section with an opposite curvature and a second radius (r₂) extends over an angle of approx. 30°.

4. A bracket according to one of the claims 1 to 3, **characterised in that** means (23, 29, 33, 41) for horizontally aligning the sheathing panels (9) are formed on the first limb (13), wherein the means for the horizontal alignment of the sheathing panels (9) consist of cams (23) attached to the first limb (13), or of one or more lobes (29) which may be bent out of the first limb (13), or of supports or retaining means, which may be vertically adjusted and/or attached.

5. A bracket according to claim 4, **characterised in that** the means for the horizontal alignment of the sheathing panels (9) consist in each case of a screw (37) which is rotatably mounted on a connector (27) held on the sheathing panel (9).

6. A bracket according to claim 5, **characterised in that** for the play-free locking of the sheathing panel (9) with the first limb (13), a wedge (35) or another clamping means may be driven in between the first limb (13) and the connector (27).

7. A bracket according to one of the claims 1 to 6, **characterised in that** a retaining means (41) is rotatably mounted and may be locked in a groove (25) on the sheathing panel (9), for the horizontal alignment of the sheathing panels (9) on the first limb (13).

## Revendications

1. Etrier (11) servant à fixer et à orienter des plaques de coffrage (9) pour des bordures de dalle, comprenant une certaine première branche (13) devant être reliée aux plaques de coffrage (9) et une certaine seconde branche (15) devant être fixée sur le coffrage de plafond (5) ou dans le mur (1), **caractérisé en ce que** les deux branches (13 et 15) sont reliées l'une à l'autre sans couture par un tronçon (14) s'étendant en forme d'arc, ledit tronçon (14) étant réalisé en forme de S.

2. Etrier selon la revendication 1, **caractérisé en ce que** le tronçon réalisé en forme de S (14) est formé d'un premier et d'un second tronçon courbé d'une longueur différente avec des rayons de courbure (r₁, r₂) en sens opposé.

3. Etrier selon la revendication 2, **caractérisé en ce que** le premier tronçon courbé présentant un rayon (r₁) s'étend sur un angle d'environ 120° et **en ce que** le second tronçon courbé venant s'y joindre et présentant une courbure opposée et un rayon (r₂) s'étend sur un angle d'environ 30°.

4. Etrier selon l'une des revendications 1 à 3, **caractérisé en ce que** des moyens (23, 29, 33, 41) sont réalisés sur la première branche (13) pour orienter les plaques de coffrage (9) à l'horizontale, sachant que les moyens pour orienter les plaques de coffrage (9) à l'horizontale sont constitués de taquets (23) montés sur la première branche (13), ou d'une ou de plusieurs languettes (29) pouvant être pliée(s) en dehors de la première branche (13), ou de supports ou de moyens de maintien pouvant être ajustés et/ou montés à la verticale.

5. Etrier selon la revendication 4, **caractérisé en ce que** les moyens pour orienter les plaques de coffrage (9) à l'horizontale sont constitués respectivement d'une vis (37) montée avec faculté de rotation sur un raccord (27) maintenu sur la plaque de coffrage (9).

6. Etrier selon la revendication 5, **caractérisé en ce que**, pour l'enclenchement sans jeu de la plaque de coffrage (9) avec la première branche (13), une clavette (35) ou un autre moyen de coinçage peut être enfoncé entre la première branche (13) et le raccord (27).

7. Etrier selon l'une des revendications 1 à 6, **caractérisé en ce que**, pour orienter les plaques de coffrage (9) à l'horizontale, un moyen de retenue (41) est monté avec faculté de rotation sur la première branche (13) et peut être enclenché dans une gorge (25) sur la plaque de coffrage (9).
